# EUROPÄISCHE PATENTSCHRIFT

(11) **EP 4 055 336 B1**
(45) Veröffentlichungstag und Bekanntmachung des Hinweises auf die Patenterteilung: **18.10.2023**
(21) Anmeldenummer: 21725442.4
(22) Anmeldetag: 05.05.2021
(51) Int. Cl.: F26B 3/04, F26B 15/18, B65G 47/52

(54) **PRODUKTIONSLINIE ZUR BEARBEITUNG VON BLECHTAFELN**
PRODUCTION LINE FOR HANDLING OF PANELS
LIGNE DE PRODUCTION POUR LE TRAITEMENT DES PANNEAUX

(30) Priorität: 29.05.2020 DE 102020114531
(43) Veröffentlichungstag der Anmeldung: 14.09.2022
(73) Patentinhaber: Koenig & Bauer AG, 97080 Würzburg (DE)
(72) Erfinder: GUMBEL, Ralf, 73230 Kirchheim unter Teck (DE); KIRSCH, Klaus, 72531 Hohenstein (DE); SCHUPPERT, Jürgen, 71546 Aspach (DE)
(74) Vertreter: Koenig & Bauer AG
(86) Internationale Anmeldenummer: PCT/EP2021/061819
(87) Internationale Veröffentlichungsnummer: WO 2021/239416

(56) Entgegenhaltungen:
- EP-A1- 0 453 790
- EP-A1- 0 677 466
- EP-A2- 0 751 359
- EP-A2- 1 588 967
- DE-A1-102017 215 374
- DE-U1- 8 907 846
- FR-A1- 2 655 959
- JP-A- 2000 085 937
- JP-A- 2000 344 325
- JP-A- 2002 302 245
- JP-B1- 5 138 108

## Beschreibung

Die Erfindung betrifft eine Produktionslinie zur Bearbeitung von Blechtafeln gemäß dem Oberbegriff von Anspruch 1.

JP 2000 344325 A und EP 0 751 359 A2 offenbaren verschiedene Vorrichtungen zum Trocknen von Blechtafeln.

Durch die nachveröffentlichte DE 10 2019 118 647 B3 ist eine Produktionslinie zur Bearbeitung von Blechtafeln bekannt, aufweisend mehrere verschiedene Maschineneinheiten, wobei mindestens eine dieser Maschineneinheiten als ein Durchlauftrockner ausgebildet ist, wobei der Durchlauftrockner derart ausgebildet ist, dass zu trocknende Blechtafeln diesen Durchlauftrockner vertikal aufgerichtet durchlaufen,
a) wobei in Transportrichtung der zu bearbeitenden Blechtafeln vor dem Durchlauftrockner als Maschineneinheit eine Beladestation angeordnet ist, wobei die Beladestation eine Transportvorrichtung zum Zuführen von jeweils einzeln in einer Transportebene dieser Transportvorrichtung flach liegenden Blechtafeln zum Durchlauftrockner aufweist, wobei die Beladestation mindestens einen jeweils um eine sich quer zur Transportrichtung der zu transportierenden Blechtafeln erstreckende Rotationsachse schwenkbaren Drahtrahmen aufweist, wobei jeder der Drahtrahmen derart ausgebildet ist, dass er die Transportebene der darin flach liegenden Blechtafeln in einer Schwenkbewegung von unten nach oben durchfährt und mit dieser Schwenkbewegung eine flach liegende durch den Durchlauftrockner zu transportierende Blechtafel aus der Transportebene vertikal aufrichtet, und
b) wobei in Transportrichtung der zu bearbeitenden Blechtafeln nach dem Durchlauftrockner als Maschineneinheit eine Entladestation angeordnet ist, wobei die Entladestation eine Transportvorrichtung zum Transportieren von jeweils einzeln in einer Transportebene dieser Transportvorrichtung flach liegenden Blechtafeln aufweist, wobei die Entladestation mindestens einen um eine sich quer zur Transportrichtung der zu transportierenden Blechtafeln erstreckende Rotationsachse schwenkbaren Drahtrahmen aufweist, wobei jeder der Drahtrahmen derart ausgebildet ist, dass er die Transportebene der mit der Transportvorrichtung zu transportierenden Blechtafeln in einer Schwenkbewegung von oben nach unten durchfährt und mit dieser Schwenkbewegung jeweils eine der vertikal aufgerichtet durch den Durchlauftrockner transportierten Blechtafeln in der Transportebene der Transportvorrichtung der Entladestation flach ablegt,
und wobei zumindest die als Beladestation oder als Durchlauftrockner oder als Entladestation ausgebildeten und in Transportrichtung der zu bearbeitenden Blechtafeln hintereinander angeordneten Maschineneinheiten zur gemeinsamen Ausführung einer Produktion funktional miteinander verkettet sind, wobei sich die funktionale Verkettung auf einen geordneten gleichmäßigen Prozessablauf bezieht.

Durch die DE 000P0040513DAZ ist ein Durchlauftrockner zum Trocknen von Blechtafeln bekannt, wobei die zuvor bedruckten oder lackierten Blechtafeln mit ihren unbedruckten bzw. unlackierten Kanten seitlich an Führungsrollen aufstehend einzeln entlang eines durch diese Führungsrollen vorgegebenen Transportweges mittels einer Mitnehmerkette vorgeschoben und derart durch einen von einem heißen Gas-Luftgemisch durchströmten Trocknungsraum hindurchgeführt werden.

Durch die EP 1 749 773 A2 ist ein Transportsystem einer Blechdruckmaschine oder Blechlackiermaschine bekannt, mit mindestens einem sich bewegenden Vorderkantenanschlag für die Anlage der Vorderkante einer transportierten Blechtafel, mit einer Seitenausrichteinrichtung zur Blechtafelseitenausrichtung, mit einer Anlegetrommel, die mindestens eine Anlegemarke für die Anlage der Vorderkante der Blechtafel aufweist, und mit einem mehrere Riemen aufweisenden Riementransportsystem zum Ausrichten der Vorderkante der Blechtafel an der Anlegemarke, wobei dem Riementransportsystem ein Haltemittel zum Andrücken der Blechtafel an die Riemen zugeordnet ist, wobei die Riemen des Riementransportsystems als Flachriemen ausgebildet sind, wobei das Haltemittel z. B. eine Unterdruckvorrichtung oder eine Magnetvorrichtung ist.

Durch die JP H04-211 943 A ist eine Fördereinrichtung für Bogen mit mehreren nebeneinander angeordneten miteinander synchronisierten Förderbändern bekannt.

Durch die EP 2 505 532 A2 ist eine Vorrichtung zur Förderung von Bogen bekannt, umfassend:
- eine Platte, versehen mit Bohrlöchern, welche eine erste und eine zweite Reihe von Bohrlöchern bilden;
- Blasmittel, welche mit der ersten Reihe von Bohrlöchern der Platte unter Bestimmung mindestens eines Blasbereichs verbunden sind;
- mindestens zwei Förderbänder, welche derart angeordnet sind, dass sie auf der genannten Platte in der Vorwärtsbewegungsrichtung der Bogen gleiten, wobei die genannten Förderbänder im Wesentlichen parallel zueinander sind und wobei der Spalt zwischen den Förderbändern einen Blasbereich umfasst;
- Absaugmittel, welche mit der zweiten Reihe von Bohrlöchern der Platte verbunden sind, welche unterhalb der Förderbänder unter Bestimmung von Absaugbereichen angeordnet sind, wobei die Förderbänder mit Löchern entlang der gesamten Länge derselben versehen sind, welche intermittierend und während der Vorwärtsbewegung des Förderbandes die verschiedenen Bohrlöcher der zweiten Reihe von Bohrlöchern freilegen, wobei die Förderplatte Trennungsbarrieren zwischen den Blasbereichen und den Absaugbereichen umfasst, welche zu jeder Seite von jedem Förderband benachbart angeordnet sind, auf dessen oberen Kanten sich der Bogen während der Verschiebung desselben auf die Platte stützt.

Durch die DE 10 2017 215 374 A1 ist eine Fördervorrichtung für Flachmaterial bekannt, mit einer Tischplatte, wenigstens einem auf der Tischplatte aufliegenden und in seiner Längsrichtung angetriebenen Transportband, wobei in der Tischplatte wenigstens eine Blasdüse unter dem Transportband angeordnet ist, wobei die wenigstens eine Blasdüse als Bernoullidüse ausgebildet ist.

Durch die EP 1 588 967 A2 ist eine Vorrichtung an einem Fördertisch bekannt, vorzugsweise an einem Saugbändertisch, zum Transportieren von bogenförmigem Material in einem unterschuppt liegenden Bogenstrom von einem Bogenanleger zu einer Bogen verarbeitenden Maschine, insbesondere einer Bogenrotationsdruckmaschine, mit einem oder mehreren Transportbändern, beispielsweise mit Saugluft beaufschlagbaren Saugbändern, wobei die Saugbänder antreibbar und endlos um den Fördertisch herumgeführt sind, mit einer Blaseinrichtung, die außerhalb des Führungsbereichs der Transportbänder im Bereich von seitlich und parallel zu den Transportbändern angeordneten Leitbereichen des Fördertisches Luft unter den Bogenstrom bläst, wobei wenigstens in den Leitbereichen auf der Außenseite der Transportbänder eine Mehrzahl von im Wesentlichen über die gesamte Fläche der Leitbereiche verteilten einzelnen Belüftungsöffnungen vorgesehen ist und wobei eine Blasluftzuführung derart vorgesehen ist, dass sie für Belüftungsöffnungen wenigstens teilweise gekoppelt ist, derart dass die Leitbereiche im Wesentlichen in Teilflächen oder ganzflächig mit Blasluft beaufschlagbar sind, wobei vorzugsweise in den Leitbereichen und/oder in einem mittleren Leitbereich, der zwischen den Transportbändern angeordnet ist, Belüftungsöffnungen vorgesehen sind und wobei die Belüftungsöffnungen z. B. als Düsen, insbesondere als Blas-Sog-Düsen ausgeführt sind.

Im industriellen Blechdruck werden Blechtafeln üblicherweise in einer Produktionslinie durch Auftragen mindestens eines Druckfluids mittels mindestens einer Blechdruckmaschine mit mindestens einem Druckbild bedruckt und gegebenenfalls zudem in mindestens einer Blechlackiermaschine z. B. zum Schutz der jeweiligen Oberfläche der betreffenden Blechtafeln oder zumindest des aufgedruckten Druckbildes und/oder z. B. zur Erzeugung eines Weißgrundes und/oder eines Glanzeffektes jeweils vollflächig oder teilflächig mit mindestens einem weiteren Druckfluid lackiert. Das jeweils auf mindestens eine Oberfläche, d. h. auf die Oberseite und/oder Unterseite der betreffenden Blechtafeln aufzutragende Druckfluid ist also jeweils als eine Druckfarbe und/oder als ein Lack ausgebildet, wobei die Auftragung des Druckfluids i. d. R. einem anschließenden Trocknungsprozess unterzogen wird. Die derart bearbeiteten oder zu bearbeitenden Blechtafeln weisen ein Format z. B. zwischen 500 mm x 650 mm und 1.000 mm x 1.250 mm auf und haben jeweils eine Blechdicke z. B. zwischen 0,1 mm und 1,5 mm, vorzugsweise zwischen 0,14 mm und 0,5 mm. Jede einzelne dieser Blechtafeln kann je nach ihrem Format und ihrem Werkstoff - ob aus verzinntem Stahlblech oder zinnfreiem Stahlblech oder aus Aluminium - somit eine Masse z. B. von einigen hundert Gramm bis hin zu einigen Kilogramm, z. B. von mindestens 300 Gramm bis zu fünf Kilogramm oder mehr aufweisen. Insbesondere bei der Produktion von Blechverpackungen, d. h. beim Blechverpackungsdruck, werden Blechtafeln dieser Art industriell in einer Massenproduktion mit einer Produktionsgeschwindigkeit von mehreren tausend Blechtafeln pro Stunde, z. B. von mindestens 6.000 Blechtafeln pro Stunde oder sogar 9.000 Blechtafeln pro Stunde bedruckt und/oder lackiert.

In der Praxis hat sich gezeigt, dass derartige jeweils einzeln mit einer hohen Geschwindigkeit durch die Produktionslinie zu transportierende Blechtafeln bei ihrem Transport zu Störungen neigen, und zwar insbesondere aufgrund von Reibungseffekten in ihrer jeweiligen Transportebene und/oder zufolge von Verschmutzungen auf ihrem jeweiligen Transportweg. Störende Reibungseffekte treten auch z. B. bei übermäßigem Verschleiß oder bei Alterung eines für den Transport der Blechtafeln verwendeten Riementransportsystems auf. Jeder dieser unerwünschten Einflüsse kann dazu führen, dass z. B. mehrere nacheinander durch die Produktionslinie transportierte Blechtafeln unbeabsichtigt aufeinander auflaufen und/oder sich verkanten oder verhaken. Blechtafeln können in ihrer jeweiligen Transportebene auch aus ihrem linearen Transportweg herausgedreht werden und dadurch z. B. eine Kollision mit anderen Blechtafeln und/oder einem Bauteil von einer der Maschineneinheiten dieser Produktionslinie verursachen. Und selbst wenn sich keine Kollision ereignet, so kann sich trotz konstanter Produktionsgeschwindigkeit in der Produktionslinie zumindest ein freier Abstand zwischen aufeinanderfolgend transportierten Blechtafeln, d. h. der Abstand zwischen der Hinterkante einer ersten Blechtafel und der Vorderkante einer nächsten nachfolgenden zweiten Blechtafel verändern, so dass sich ein sogenannter Synchronpunkt verschiebt, was bedeutet, dass sich insbesondere die Vorderkantenlage einer Blechtafel relativ zu in verschiedenen Maschineneinheiten der Produktionslinie angeordneten Einrichtungen verschiebt. Durch eine derartige Verschiebung des Synchronpunktes können beim Transport der betreffenden Blechtafel durch die Produktionslinie z. B. in Verbindung mit der Blechdruck- und/oder Blechlackiermaschine vorgesehene Beschleunigungs- und/oder Verzögerungsvorgänge außer Tritt geraten, wodurch insbesondere ein Zusammenspiel von im Produktionsprozess miteinander verketteter jeweils eine Maschineneinheit bildender Anlagenkomponenten wie z. B. der Blechdruckmaschine oder einer anderen Druckeinrichtung, der Blechlackiermaschine oder einer anderen Lackiereinrichtung, einem Transportmodul, einer Beladestation, einem Durchlauftrockner, einer Kühlzone und einer Entladestation gestört wird. Solche Ereignisse führen zu einer unerwünschten Produktionsbeeinträchtigung und/oder zu Beschädigungen bis hin zu einem Produktionsausfall durch einen störungsbedingten Maschinenstillstand.

Der Erfindung liegt die Aufgabe zugrunde, eine Produktionslinie zur Bearbeitung von Blechtafeln zu schaffen, wobei in einer Massenproduktion von Blechtafeln mit einer Produktionsgeschwindigkeit von mehreren tausend Blechtafeln pro Stunde deren störungsfreier Einzeltransport durch die Produktionslinie hindurch auch beim Beladen und/oder Entladen eines in der Produktionslinie angeordneten Durchlauftrockners sichergestellt ist.

Die Aufgabe wird erfindungsgemäß durch die Merkmale des Anspruches 1 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass in einer Massenproduktion von Blechtafeln mit einer Produktionsgeschwindigkeit von mehreren tausend Blechtafeln pro Stunde deren störungsfreier Einzeltransport durch die Produktionslinie hindurch z. B. ohne eine Verschiebung des Synchronpunktes und/oder ohne ein unbeabsichtigtes Auflaufen und/oder Verkanten oder Verhaken von aufeinanderfolgend transportierten Blechtafeln sichergestellt ist. Die vertikale Aufrichtung der Blechtafeln während ihres Durchlaufs durch den Durchlauftrockner hat den Vorteil, dass die für eine Trocknung der Blechtafeln erforderliche Transportstrecke durch den Durchlauftrockner bei einer bestimmten vorgesehenen Produktionsgeschwindigkeit im Vergleich zu einem Flachtransport der Blechtafeln deutlich kürzer ausgebildet werden kann, so dass der Trocknungsprozess dadurch sehr viel wirtschaftlicher gestaltet ist.

Die gefundene Lösung hat zudem den Vorteil, dass die jeweilige Transportvorrichtung einer betreffenden Maschineneinheit breitenvariabel ist und ohne konstruktive Anpassung für den Transport von Blechtafeln unterschiedlicher Breite geeignet ist. Die Breite einer Blechtafel erstreckt sich dabei quer zu ihrer jeweiligen Transportrichtung.

In einer bevorzugten Ausbildung transportiert die Produktionslinie die Blechtafeln mittels ihrer jeweiligen Transportvorrichtungen zumindest streckenweise vorzugsweise jeweils weitestgehend auf einem Luftkissen schwebend durch diese Produktionslinie. Dabei liegen die zu transportierenden Blechtafeln jeweils nur auf mindestens einem Transportriemen auf, wobei der betreffende Transportriemen oder die mehreren insbesondere parallel zueinander angeordneten Transportriemen jeweils insbesondere nur in einem sich längs zur Transportrichtung dieser Blechtafeln erstreckenden Mittenbereich der jeweiligen Transportvorrichtung angeordnet sind. Ansonsten weisen diese Blechtafeln insbesondere an ihren jeweiligen riemenfreien Randbereichen aufgrund des sie tragenden Luftkissens keinen direkten Berührungskontakt z. B. zu einer in ihrer Transportebene ortsfest angeordneten Platte der betreffenden Transportvorrichtung auf. Aufgrund dieser Ausgestaltung ist ein weitgehend reibungsfreier und/oder schlupffreier Transport der Blechtafeln entlang ihrer Transportstrecke durch die Produktionslinie möglich.

Ausführungsbeispiele der Erfindung sind in den Zeichnungen dargestellt und werden im Folgenden näher beschrieben, wodurch noch weitere Vorteile der gefundenen Lösung aufgezeigt werden.

Es zeigen:
- Fig. 1: eine Produktionslinie zur Bearbeitung von Blechtafeln mit mehreren Maschineneinheiten;
- Fig. 2: eine Blechtafel;
- Fig. 3: eine Draufsicht auf eine Transportvorrichtung;
- Fig. 4: die Transportvorrichtung in einer perspektivischen Darstellung;
- Fig. 5: eine vergrößerte Darstellung der Transportvorrichtung;
- Fig. 6: eine perspektivische Darstellung einer Beladestation mit einem vorgeordneten Transportmodul;
- Fig. 7: eine Draufsicht auf die Beladestation der Fig. 6;
- Fig. 8: eine Draufsicht auf eine Entladestation.

Fig. 1 zeigt in einer stark vereinfachten schematischen Darstellung beispielhaft eine Produktionslinie 01 zur Bearbeitung von Blechtafeln, bei der mehrere i. d. R. baulich voneinander verschiedene und jeweils in einem eigenen Gestell 19; 21 (Fig. 6) ausgebildete Maschineneinheiten jeweils hintereinander in einer Reihe angeordnet sind und gemeinsam zur Ausführung einer Blechtafeln 08 bearbeitenden Produktion zusammen wirken. Dabei weisen benachbarte, d. h. unmittelbar aufeinanderfolgende Maschineneinheiten eine gemeinsame Fügestelle auf. So sind in der Produktionslinie 01 zur Bearbeitung von Blechtafeln in Transportrichtung T der zu bearbeitenden Blechtafeln 08 (Fig. 2) aufeinanderfolgend z. B. eine Blechdruckmaschine 03 oder eine Druckeinrichtung 03, eine Blechlackiermaschine 06 oder eine Lackiereinrichtung 06, mindestens ein Transportmodul 04, eine Beladestation 02, ein Durchlauftrockner 17 mit einer nachgeordneten Kühlzone 18 und eine Entladestation 07 vorgesehen. Von diesen Maschineneinheiten sind mindestens zwei jeweils als eine eigenständige Maschineneinheit ausgebildet, was bedeutet, dass diese Maschineneinheiten jeweils in einem eigenen Gestell ausgebildet sind. In einer Produktionslinie 01 mit einer Blechdruckmaschine 03 und einer Blechlackiermaschine 06 können diese auch in einer einzigen Maschineneinheit zusammengefasst ausgebildet sein. Es kann aber auch vorgesehen sein, dass die Produktionslinie 01 nur eine Blechlackiermaschine 06 oder eine Lackiereinrichtung 06 aufweist - ohne Blechdruckmaschine 03 oder Druckeinrichtung 03. Die als Durchlauftrockner 17 ausgebildete Maschineneinheit ist z. B. als ein Heißluft-Trockner ausgebildet. Zumindest das Transportmodul 04 und/oder die Beladestation 02 und/oder die Entladestation 07 weisen jeweils als eine ihrer Baueinheiten mindestens eine eigene Transportvorrichtung 09 (Fig. 3) für den Transport der Blechtafeln 08 auf. Ein Transportweg durch diese Produktionslinie 01 ist z. B. linear ausgebildet. Zumindest die als Beladestation 02 oder als Durchlauftrockner 17 oder als Entladestation 07 ausgebildeten und in Transportrichtung T der Blechtafeln 08 hintereinander angeordneten Maschineneinheiten sind durch mindestens ein gemeinsames jeweils für den Transport der Blechtafeln 08 vorgesehenes durch diese Maschineneinheiten hindurchlaufendes Zugmittel 29 miteinander verkettet (Fig. 1), z. B. durch mindestens eine umlaufende Kette. Die Umlaufrichtung des Zugmittels 29 ist in der Fig. 1 durch Richtungspfeile angedeutet. In einer bevorzugten Ausführung ist das Zugmittel 29 durch zwei spiegelbildlich ausgeführte Ketten ausgebildet, wobei diese Ketten über mehrere, z. B. zwei jeweils Zahnräder aufweisende Wellen 31 von einem Motor 32 synchron angetrieben sind. Zwei dieser Wellen 31 sind zumindest an den beiden Umlenkpunkten der Ketten angeordnet, d. h. jeweils an den Enden der von diesen Ketten überspannten Transportstrecke durch die Produktionslinie 01. Im Durchlauftrockner 17 sind vorzugsweise Schienen 33 angeordnet, wobei sich jede dieser Ketten jeweils über seitlich angebrachte Laufrollen 36 auf einer dieser Schienen 33 abstützt.

Fig. 2 zeigt beispielhaft eine rechteckig ausgebildete i. d. R. biegsame Blechtafel 08, von denen eine Vielzahl nacheinander entlang des durch die Produktionslinie 01 führenden Transportweges zu transportieren sind. Jede dieser Blechtafeln 08 weist in der für sie vorgesehenen Transportrichtung T jeweils eine Länge L und quer zu dieser Transportrichtung T eine Breite B auf, wobei ein Format der jeweiligen Blechtafel 08 durch die Angabe ihrer Länge L mal ihrer Breite B definiert ist.

Fig. 3 zeigt in einer Draufsicht beispielhaft eine der in mindestens zwei verschiedenen Maschineneinheiten der Produktionslinie 01 angeordneten Transportvorrichtungen 09. Fig. 4 zeigt in einer perspektivischen Darstellung eine dieser Transportvorrichtungen 09, wie diese z. B. in dem Transportmodul 04 angeordnet ist.

Fig. 5 zeigt nochmals die Transportvorrichtung 09 in einer Draufsicht in einer vergrößerten Darstellung. In einer bevorzugten Ausführung weist die Transportvorrichtung 09 nur in ihrem sich längs zur Transportrichtung T der Blechtafeln 08 erstreckenden Mittenbereich M mindestens einen, vorzugsweise zwei Transportriemen 11 auf, wobei der oder die Transportriemen 11 jeweils z. B. als ein insbesondere aus einem flexiblen Material bestehender Flachriemen in Form einer Endlosschleife ausgebildet sind. Die z. B. zwischen 1 mm und 5 mm, vorzugsweise etwa 2 mm dicken Flachriemen haben eine Breite B11 z. B. zwischen 30 mm und 250 mm, vorzugsweise etwa 40 mm oder 80 mm. Die z. B. tischförmig ausgebildete Transportvorrichtung 09 weist vorzugsweise eine in der Transportebene der Blechtafeln 08 ortsfest angeordnete ebene Platte 12 auf (Fig. 4), deren sich quer zur Transportrichtung T der Blechtafeln 08 erstreckende Breite B12 mindestens ebenso groß ist wie die Breite B des maximalen Formats der mit der Transportvorrichtung 09 zu transportierenden Blechtafeln 08. Der i. d. R. streifenförmig ausgebildete Mittenbereich M der Transportvorrichtung 09 erstreckt sich mit seiner schmalen Seite z. B. über maximal 60%, vorzugsweise über maximal 30% der Breite B12 der Platte 12 dieser Transportvorrichtung 09, insbesondere über 10% bis 20% der Breite B12 der Platte 12 der Transportvorrichtung 09, besonders bevorzugt etwa 15% der Breite B12 der Platte 12 der Transportvorrichtung 09, und erstreckt sich mit seiner langen Seite längs in Transportrichtung T der zu transportierenden Blechtafeln 08. Die Platte 12 dieser Transportvorrichtung 09 weist eine Länge L12 auf, die vorzugsweise mindestens ebenso groß ist wie die Länge L des maximalen Formats der mit der Transportvorrichtung 09 zu transportierenden Blechtafeln 08. Es können jedoch in der Produktionslinie 01 alternativ auch mehrere, z. B. zwei Transportmodule 04 jeweils mit einer Platte 12 unmittelbar hintereinander angeordnet sein, wobei sich die Einzellängen der jeweiligen Platten 12 zur Länge L des maximalen Formats der mit der Transportvorrichtung 09 zu transportierenden Blechtafeln 08 ergänzen.

Der jeweilige Transportriemen 11 der Transportvorrichtung 09 ist vorzugsweise an Umlenkrollen umlaufend mit seinem jeweiligen Lasttrum längs zur Transportebene derart angeordnet, dass jede auf dem jeweiligen Lasttrum der Transportriemen 11 aufliegende und auf den betreffenden Transportriemen 11 z. B. auch gehaltene Blechtafel 08 relativ zur betreffenden ortsfest angeordneten Platte 12 entlang einer linearen Transportstrecke transportierbar ist, wobei sich diese Transportstrecke z. B. zumindest über die Länge L12 der Transportvorrichtung 09 erstreckt. Die zum Halten einer auf dem betreffenden Transportriemen 11 aufliegenden Blechtafel 08 erforderliche Haltekraft erfolgt z. B. durch einen Sog, wobei der erforderliche Sog z. B. durch einen unterhalb der Platte 12 der Transportvorrichtung 09 angeordneten Saugkasten in Verbindung mit einer daran angeschlossenen Saugpumpe erzeugt wird. Die Saugpumpe ist vorzugsweise bedarfsweise angeschaltet und/oder abgeschaltet oder zumindest anschaltbar und/oder abschaltbar. Alternativ oder zusätzlich können zum Halten einer auf dem betreffenden Transportriemen 11 aufliegenden Blechtafel 08 auch magnetische Haltemittel vorgesehen sein, die vorzugsweise ebenfalls schaltbar sind. Die betreffende Transportvorrichtung 09 kann auch mehrere, z. B. zwei jeweils parallel zueinander angeordnete Transportriemen 11 aufweisen.

In der Produktionslinie 01 sind vorzugsweise mindestens zwei dieser Transportvorrichtungen 09 jeweils separat voneinander, d. h. als jeweils eigenständige Baueinheiten in verschiedenen Maschineneinheiten angeordnet, wobei jeweils eine dieser Transportvorrichtungen 09 insbesondere in der Beladestation 02 oder in einem Transportmodul 04 oder in der Entladestation 07 angeordnet ist. In der Produktionslinie 01 ist ein Transportmodul 04 insbesondere der Beladestation 02 unmittelbar vorgeordnet und/oder ein weiteres Transportmodul 04 ist der Entladestation 07 unmittelbar nachgeordnet. Die Transportriemen 11 der betreffenden Transportvorrichtungen 09 sind jeweils von einem elektrischen Antrieb 16 derart angetrieben, dass in unterschiedlichen Transportvorrichtungen 09 angeordnete Transportriemen 11 in ihrer jeweiligen Umlaufgeschwindigkeit vorzugsweise jeweils zueinander synchronisiert sind, so dass von diesen Transportriemen 11 transportierte Blechtafeln 08 jeweils mit von zulässigen geringfügigen Toleranzen abgesehen betragsgleicher Lineargeschwindigkeit transportiert werden, wobei diese Blechtafeln 08 auf diesen Transportriemen 11 jeweils z. B. durch Sog und/oder magnetisch gehalten sind. Dabei erfolgt der Transport der auf den Transportriemen 11 aufliegenden Blechtafeln 08 in deren Transportebene, d. h. insbesondere mit Bezug auf die Platte 12 der Transportvorrichtung 09 jeweils weitestgehend auf einem Luftkissen schwebend und ist damit nahezu reibungsfrei, zumindest aber äußerst reibungsarm und praktisch schlupffrei, denn die jeweiligen Blechtafeln 08 stehen nur mit den vergleichsweise schmalen Transportriemen 11 in einem Berührungskontakt. Der jeweilige elektrische Antrieb 16 der betreffenden Transportvorrichtungen 09 ist z. B. jeweils als ein Elektromotor ausgebildet und vorzugsweise jeweils mit einer den einzelnen Maschineneinheiten übergeordneten Maschinensteuerung 34 der Produktionslinie 01 zumindest datentechnisch verbunden, so z. B. mit einem Leitstand dieser Produktionslinie 01.

In unterschiedlichen Transportvorrichtungen 09 angeordnete Transportriemen 11 sind von ihrem jeweiligen elektrischen Antrieb 16 vorzugsweise derart angetrieben, dass sie z. B. kontinuierlich, insbesondere in einem Gleichlauf umlaufen. Alternativ können diese Transportriemen 11 auch getaktet angetrieben sein. Es kann auch vorgesehen sein, dass die Transportriemen 11 einer z. B. in der Beladestation 02 angeordneten Transportvorrichtung 09 vorzugsweise von der Maschinensteuerung 34 getaktet und/oder eine auf ihren Transportriemen 11 aufliegende Blechtafel 08 in ihrer Lineargeschwindigkeit zeitweise abbremsend angetrieben sind, wohingegen die Transportriemen 11 einer z. B. in der Entladestation 07 angeordneten Transportvorrichtung 09 vorzugsweise von der Maschinensteuerung 34 getaktet und/oder eine auf ihren Transportriemen 11 aufliegende Blechtafel 08 in ihrer Lineargeschwindigkeit zeitweise beschleunigend angetrieben sind. Der Synchronlauf der in unterschiedlichen Transportvorrichtungen 09 angeordneten Transportriemen 11 und damit vor allem der Synchronlauf der von diesen Transportriemen 11 gehaltenen Blechtafeln 08 ist insbesondere bei einem Hochlauf oder bei einem Runterfahren der Maschineneinheiten dieser Produktionslinie 01 von Vorteil. Für einen störungsfreien Transport der Blechtafeln 08 durch die Produktionslinie 01 muss der Synchronlauf der in unterschiedlichen Transportvorrichtungen 09 angeordneten Transportriemen 11 und damit auch der Blechtafeln 08 aber insbesondere auch an den Übergängen zwischen den am Produktionsprozess beteiligten Maschineneinheiten dieser Produktionslinie 01 sichergestellt sein, so z. B. beim Übergang zur Blechlackiermaschine 06 bzw. Lackiereinrichtung 06.

Die Platte 12 der betreffenden Transportvorrichtung 09 weist an beiden Seiten ihres jeweiligen Mittenbereichs M jeweils einen riemenfreien Randbereich R1; R2 auf, wobei diese Randbereiche R1; R2 eine sich quer zur Transportrichtung T der Blechtafeln 08 erstreckende vorzugsweise gleich große Breite aufweisen und bezüglich einer Längserstreckung der betreffenden Transportvorrichtung 09 vorzugsweise symmetrisch angeordnet sind. Zumindest in den riemenfreien Randbereichen R1; R2, z. B. aber auch zusätzlich im Mittenbereich M der betreffenden Transportvorrichtung 09 sind jeweils mindestens ein Düsenfeld 13 mit jeweils mehreren Düsen 14 ausgebildet. Die dort angeordneten Düsen 14 sind derart betrieben, dass aus ihnen zur Ausbildung des Luftkissens jeweils Blasluft gegen die Unterseite einer auf dem mindestens einen Transportriemen 11 der betreffenden Transportvorrichtung 09 aufliegenden und auf dem oder den betreffenden Transportriemen 11 gehaltenen Blechtafel 08 geblasen wird. In einer vorteilhaften Ausführung sind zumindest einige der Düsen 14 der Düsenfelder 13 z. B. jeweils als Venturidüsen ausgebildet. In den jeweiligen Düsenfeldern 13 sind z. B. eine erste Teilmenge einzelner Düsen 14 und/oder eine zweite Teilmenge einzelner Düsen 14 jeweils derart angeordnet, dass die erste Teilmenge von Düsen 14 die Blasluft jeweils in Transportrichtung T der Blechtafeln 08 unter einem spitzen Winkel schräg nach außen gerichtet, d. h. jeweils in Richtung des nächstgelegenen sich längs zur Transportrichtung T der Blechtafeln 08 erstreckenden Randes der betreffenden Transportvorrichtung 09 und/oder die zweite Teilmenge von Düsen 14 die Blasluft jeweils senkrecht nach oben ausblasen.

Fig. 6 zeigt beispielhaft in einer perspektivischen Darstellung die in der Produktionslinie 01 angeordnete Beladestation 02 zusammen mit einem in Transportrichtung T der Blechtafeln 08 unmittelbar vorgeordneten Transportmodul 04. Sowohl die Beladestation 02 als auch das Transportmodul 04 weisen jeweils ein eigenes Gestell 19; 21 auf, wobei diese beiden Maschineneinheiten nahtlos aneinandergefügt sind, so dass das Gestell 21 der Beladestation 02 und das Gestell 19 des Transportmoduls 04 eine gemeinsame Fügestelle ausbilden. Das Transportmodul 04 weist eine Transportvorrichtung 09 z. B. mit einer Platte 12 auf, wobei auf der Platte 12 eine in der durch einen Richtungspfeil angedeuteten Transportrichtung T zu transportierende Blechtafel 08 sowohl in ihrem größten Format als auch in ihrem kleinsten Format dargestellt ist. Die Blechtafel 08 liegt dazu nur auf dem sich in Transportrichtung T längs erstreckenden an Umlenkrollen umlaufenden Transportriemen 11 auf und wird ansonsten durch ein mittels der Düsen 14 erzeugtes Luftkissen über der Platte 12 schwebend gehalten. Im Unterschied zur Ausführung des Transportmoduls 04 gemäß den Fig. 3 und 4 weist die in der Fig. 6 dargestellte Ausführungsvariante der Transportvorrichtung 09 nur einen einzigen mittig in der Platte 12 längs angeordneten Transportriemen 11 auf.

Fig. 7 zeigt eine Draufsicht auf die0 in der Fig. 6 dargestellte Beladestation 02. Die Beladestation 02 weist eine Transportvorrichtung 09 zum Zuführen von jeweils einzeln in einer Transportebene dieser Transportvorrichtung 09 flach liegenden Blechtafeln 08 zum Durchlauftrockner 17 auf, wobei die Beladestation 02 mindestens einen Drahtrahmen 22 aufweist, wobei der jeweilige Drahtrahmen 22 jeweils i. d. R. kreisförmig um eine sich quer zur Transportrichtung T der zu transportierenden Blechtafeln 08 erstreckende Rotationsachse 23 schwenkbar ist. Dabei ist jeder der Drahtrahmen 22 derart ausgebildet, dass er die Transportebene der darin flach liegenden Blechtafeln 08 in einer Schwenkbewegung von unten nach oben durchfährt und mit dieser Schwenkbewegung eine flach liegende durch den Durchlauftrockner 17 zu transportierende Blechtafel 08 aus der Transportebene vertikal aufrichtet. In der bevorzugten Ausführung der Beladestation 02 sind im Mittenbereich M ihrer Transportvorrichtung 09 parallel zueinander zwei z. B. getaktet und abbremsend angetriebene Transportriemen 11 angeordnet, die z. B. durch einen Sog und/oder eine magnetische Haltekraft eine auf diesen Transportriemen 11 flach aufliegende Blechtafel 08 halten und eine flach aufliegende Blechtafel 08 z. B. bis an einen sich quer zur Transportrichtung T der zu transportierenden Blechtafeln 08 erstreckenden Anschlag 24 fördern, wobei dieser Anschlag 24 z. B. durch an der Rotationsachse 23 angeordnete Gummipuffer ausgebildet ist. Die Transportvorrichtung 09 der Beladestation 02 weist vorzugsweise auch - wie zuvor in Verbindung mit der Fig. 5 beschrieben - zwei jeweils riemenfreie Randbereiche R1; R2 auf, in denen jeweils ein Düsenfeld 13 ausgebildet ist. In den jeweiligen Düsenfeldern 13 sind zur Ausbildung eines eine auf den Transportriemen 11 flach aufliegende Blechtafel 08 tragenden Luftkissens mehrere Düsen 14 angeordnet, von denen z. B. eine erste Teilmenge Blasluft jeweils in Transportrichtung T der Blechtafeln 08 unter einem spitzen Winkel schräg nach außen gerichtet ausstößt und/oder z. B. eine zweite Teilmenge Blasluft jeweils senkrecht nach oben in Richtung der Unterseite einer auf den Transportriemen 11 aufliegenden Blechtafel 08 ausbläst. Am jeweiligen Drahtrahmen 22 sind z. B. seitlich jeweils in Richtung des nächstgelegenen sich längs zur Transportrichtung T der Blechtafeln 08 erstreckenden Randes der betreffenden Transportvorrichtung 09 auskragende Arme 26 angeordnet, die jeweils in eine in einen der Randbereiche R1; R2 eingebrachte Aussparung 27 greifen. Dabei weisen diese Aussparungen 27 zur Vermeidung eines Einhakens der von der Transportvorrichtung 09 zu transportierenden Blechtafeln 08 vorzugsweise eine jeweils spitzwinklig entgegen der Transportrichtung T der Blechtafeln 08 in Richtung des nächstgelegenen sich längs zur Transportrichtung T der Blechtafeln 08 erstreckenden Randes der betreffenden Transportvorrichtung 09 verlaufende Abschrägung 28 z. B. in Form mindestens einer entsprechend verlaufenden Kante auf.

Fig. 8 zeigt beispielhaft eine Draufsicht auf eine in der Produktionslinie 01 angeordnete Entladestation 07. Die Transportvorrichtung 09 der Entladestation 07 ist ähnlich wie die Transportvorrichtung 09 der Beladestation 02 aufgebaut, so dass nachfolgend für gleiche Bauteile auch gleiche Bezugszeichen verwendet werden. Auch die Entladestation 07 weist mindestens einen Drahtrahmen 22 auf, wobei der jeweilige Drahtrahmen 22 i. d. R. kreisförmig um eine sich quer zur Transportrichtung T der zu transportierenden Blechtafeln 08 erstreckende Rotationsachse 23 schwenkbar ist, wobei jeder der Drahtrahmen 22 derart ausgebildet ist, dass er die Transportebene der mit der Transportvorrichtung 09 zu transportierenden Blechtafeln 08 in einer Schwenkbewegung von oben nach unten durchfährt und mit dieser Schwenkbewegung jeweils eine der vertikal aufgerichtet durch den Durchlauftrockner 17 transportierten Blechtafeln 08 in der Transportebene der Transportvorrichtung 09 der Entladestation 07 flach ablegt. In der bevorzugten Ausführung der Entladestation 07 sind im Mittenbereich M ihrer Transportvorrichtung 09 parallel zueinander zwei z. B. im Gleichlauf oder getaktet und beschleunigend angetriebene Transportriemen 11 angeordnet, die z. B. durch einen Sog und/oder eine magnetische Haltekraft eine auf diesen Transportriemen 11 flach aufliegende Blechtafel 08 halten. Die Transportvorrichtung 09 der Entladestation 07 weist vorzugsweise auch - wie zuvor in Verbindung mit der Fig. 5 beschrieben - zwei jeweils riemenfreie Randbereiche R1; R2 auf, in denen jeweils ein Düsenfeld 13 ausgebildet ist. In den jeweiligen Düsenfeldern 13 sind zur Ausbildung eines eine auf den Transportriemen 11 flach aufliegende Blechtafel 08 tragenden Luftkissens mehrere Düsen 14 angeordnet, von denen z. B. eine erste Teilmenge Blasluft jeweils in Transportrichtung T der Blechtafeln 08 unter einem spitzen Winkel schräg nach außen gerichtet ausstößt und/oder z. B. eine zweite Teilmenge Blasluft jeweils senkrecht nach oben in Richtung der Unterseite einer auf den Transportriemen 11 flach aufliegenden Blechtafel 08 ausbläst. Am Drahtrahmen 22 sind z. B. seitlich jeweils in Richtung des nächstgelegenen sich längs zur Transportrichtung T der Blechtafeln 08 erstreckenden Randes der betreffenden Transportvorrichtung 09 auskragende Arme 26 angeordnet, die jeweils in eine in einen der Randbereiche R1; R2 eingebrachte Aussparung 27 greifen. Dabei weisen diese Aussparungen 27 zur Vermeidung eines Einhakens der von der Transportvorrichtung 09 zu transportierenden Blechtafeln 08 vorzugsweise eine jeweils spitzwinklig in Transportrichtung T der Blechtafeln 08 in Richtung des nächstgelegenen sich längs zur Transportrichtung T der Blechtafeln 08 erstreckenden Randes der betreffenden Transportvorrichtung 09 verlaufende Abschrägung 28 z. B. in Form mindestens einer entsprechend verlaufenden Kante auf.

Erfindungsgemäß ergibt sich eine Produktionslinie 01 zur Bearbeitung von Blechtafeln 08, wobei diese Produktionslinie 01 mehrere verschiedene Maschineneinheiten aufweist, wobei mindestens eine dieser Maschineneinheiten als ein Durchlauftrockner 17 ausgebildet ist, wobei der Durchlauftrockner 17 derart ausgebildet ist, dass zu trocknende Blechtafeln 08 diesen Durchlauftrockner 17 vertikal aufgerichtet und i. d. R. beabstandet voneinander durchlaufen, wobei dem Durchlauftrockner 17 eine in einer Transportebene einer Transportvorrichtung 09 flach liegende Blechtafeln 08 vertikal aufrichtende Beladestation 02 vorgeordnet und eine durch den Durchlauftrockner 17 vertikal aufgerichtet transportierte Blechtafeln 08 in einer Transportebene einer Transportvorrichtung 09 flach ablegende Entladestation 07 nachgeordnet ist. Der Abstand zwischen benachbart durch den Durchlauftrockner 17 vertikal aufgerichtet transportierte Blechtafeln 08 beträgt nur wenige Zentimeter, z. B. zwischen 1 cm und 5 cm, insbesondere weniger als 3 cm. Auf jeweils mindestens einer Oberfläche der im Durchlauftrockner 17 zu trocknenden Blechtafeln 08, d. h. einseitig oder beidseitig, wurde zuvor in mindestens einer als Blechdruckmaschine 03 oder als eine Blechlackiermaschine 06 ausgebildeten Maschineneinheit jeweils mindestens ein Druckfluid aufgetragen. Die bedruckten und/oder lackierten Blechtafeln 08 werden dem Durchlauftrockner 17 nacheinander einzeln zugeführt, wobei diese Blechtafeln 08 aus ihrer in dieser Produktionslinie 01 ansonsten in ihrer Transportebene flach liegenden Position in der Beladestation 02 vor ihrem Zuführen zum Durchlauftrockner 17 vertikal aufgerichtet werden. Als vertikale Aufrichtung gilt hier z. B. eine Aufrichtung der einzelnen zuvor in der Transportebene der jeweiligen Transportvorrichtung 09 flach liegenden Blechtafeln 08 mit einer Toleranz von weniger als ±30°, vorzugsweise von weniger als ±15° jeweils zur Lotrechten, wobei diese Lotrechte vorzugsweise auf die Transportebene der jeweiligen Transportvorrichtung 09 bezogen ist. Nach ihrem vertikal aufgerichteten Transport durch den Durchlauftrockner 17 werden die Blechtafeln 08 in der Entladestation 07 nacheinander einzeln wieder in der Transportebene einer Transportvorrichtung 09 flach abgelegt. In der Produktionslinie 01 ist in Transportrichtung T zu bearbeitender Blechtafeln 08 zwischen dem Durchlauftrockner 17 und der Entladestation 07 des Weiteren insbesondere eine Kühlzone 18 z. B. in Form einer Kühleinrichtung ausgebildet, um die während ihres Durchlaufs durch den Durchlauftrockner 17 stark erwärmten Blechtafeln 08 auf eine deutlich geringere Temperatur abzukühlen.

In der bevorzugten Ausführung sind mindestens zwei Maschineneinheiten dieser Produktionslinie 01 jeweils in einem eigenen Gestell 19; 21 ausgebildet und zur gemeinsamen Ausführung einer Produktion zumindest funktional miteinander verkettet, wobei diese mindestens zwei Maschineneinheiten jeweils mindestens eine Transportvorrichtung 09 zum Transportieren mindestens einer jeweils einzeln in der jeweiligen Transportebene flach aufliegenden Blechtafel 08 aufweisen, wobei jede dieser separat voneinander angeordneten Transportvorrichtungen 09 für den Transport der betreffenden Blechtafel 08 jeweils mindestens einen Transportriemen 11 aufweist. Dabei sind die Transportriemen 11 der betreffenden Transportvorrichtungen 09 jeweils vorzugsweise von einem elektrischen Antrieb 16 insbesondere derart angetrieben, dass in unterschiedlichen Transportvorrichtungen 09 angeordnete Transportriemen 11 in ihrer jeweiligen Umlaufgeschwindigkeit jeweils zueinander synchronisiert sind, so dass von diesen Transportriemen 11 transportierte Blechtafeln 08 jeweils mit zumindest nahezu betragsgleicher, d. h. von geringfügigen zulässigen Toleranzen abgesehen gleicher Lineargeschwindigkeit transportiert werden. In der Transportebene der auf den Transportriemen 11 flach aufliegenden Blechtafeln 08 ist unterhalb dieser Blechtafeln 08 vorzugsweise ein Luftkissen ausgebildet und diese Blechtafeln 08 sind in ihrer Transportebene durch das Luftkissen schwebend angeordnet.

In der Produktionslinie 01 sind die in Transportrichtung der bearbeiteten oder zu bearbeitenden Blechtafeln 08 hintereinander angeordneten Maschineneinheiten der Beladestation 02, des Durchlauftrockners 17, der Kühlzone 18 und der Entladestation 07 stets miteinander verkettet, und zwar nicht nur durch eine funktionale, d. h. steuerungstechnische Verkettung der betreffenden Transportvorrichtungen 09, sondern auch physisch, d. h. mechanisch durch mindestens ein für den Transport der Blechtafeln 08 vorgesehenes Zugmittel 29 z. B. in Form mindestens einer durch vorzugsweise alle diese Maschineneinheiten hindurchlaufenden Kette. Dabei greift das mindestens eine die betreffenden Maschineneinheiten durchlaufende Zugmittel 29 sowohl an den schwenkbaren Drahtrahmen 22 der Beladestation 02 als auch an den schwenkbaren Drahtrahmen 22 der Entladestation 07 an, so dass eine Kopplung des betreffenden Drahtrahmens 22 mit dem Zugmittel 29 erfolgt, wobei das Zugmittel 29 z. B. mindestens ein Koppelelement 37 aufweist (Fig. 1), an welchem die jeweiligen Drahtrahmen 22 bei der Kopplung befestigt sind. Das mindestens eine die betreffenden Maschineneinheiten durchlaufende Zugmittel 29 ist somit sowohl an dem betreffenden schwenkbaren Drahtrahmen 22 der Beladestation 02 als auch an dem betreffenden schwenkbaren Drahtrahmen 22 der Entladestation 07 angreifend und eine Kopplung des betreffenden Drahtrahmens 22 mit dem betreffenden Zugmittel 29 herstellend ausgebildet. Eine Umlaufgeschwindigkeit des die betreffenden Maschineneinheiten durchlaufenden Zugmittels 29 und die jeweilige Lineargeschwindigkeit der die Blechtafeln 08 transportierenden Transportriemen 11 in den jeweiligen Transportvorrichtungen 09 der Produktionslinie 01 sind insbesondere von der Maschinensteuerung 34 aufeinander abgestimmt, insbesondere miteinander synchronisiert.

### Bezugszeichenliste

- 01: Produktionslinie
- 02: Beladestation
- 03: Blechdruckmaschine; Druckeinrichtung
- 04: Transportmodul
- 05: -
- 06: Blechlackiermaschine; Lackiereinrichtung
- 07: Entladestation
- 08: Blechtafel
- 09: Transportvorrichtung
- 10: -
- 11: Transportriemen
- 12: Platte
- 13: Düsenfeld
- 14: Düse
- 15: -
- 16: Antrieb
- 17: Durchlauftrockner
- 18: Kühlzone
- 19: Gestell
- 20: -
- 21: Gestell
- 22: Drahtrahmen
- 23: Rotationsachse
- 24: Anschlag
- 25: -
- 26: Arm
- 27: Aussparung

- 28: Abschrägung
- 29: Zugmittel
- 30: -
- 31: Welle
- 32: Motor
- 33: Schiene
- 34: Maschinensteuerung
- 35: -
- 36: Laufrolle
- 37: Koppelelement

- B: Breite
- B11: Breite
- B12: Breite
- L: Länge
- L12: Länge
- M: Mittenbereich
- R1; R2: Randbereich
- T: Transportrichtung

## Patentansprüche

1. Produktionslinie (01) zur Bearbeitung von Blechtafeln (08), mit mehreren verschiedenen Maschineneinheiten, wobei mindestens eine dieser Maschineneinheiten als ein Durchlauftrockner (17) ausgebildet ist, wobei der Durchlauftrockner (17) derart ausgebildet ist, dass zu trocknende Blechtafeln (08) diesen Durchlauftrockner (17) vertikal aufgerichtet durchlaufen,
a) wobei in Transportrichtung (T) der bearbeiteten oder zu bearbeitenden Blechtafeln (08) vor dem Durchlauftrockner (17) als Maschineneinheit eine Beladestation (02) angeordnet ist, wobei die Beladestation (02) eine Transportvorrichtung (09) zum Zuführen von jeweils einzeln in einer Transportebene dieser Transportvorrichtung (09) flach liegenden Blechtafeln (08) zum Durchlauftrockner (17) aufweist, wobei die Beladestation (02) mindestens einen Drahtrahmen (22) aufweist, wobei der betreffende Drahtrahmen (22) jeweils um eine sich quer zur Transportrichtung (T) der zu transportierenden Blechtafeln (08) erstreckende Rotationsachse (23) schwenkbar ist, wobei jeder der Drahtrahmen (22) derart ausgebildet ist, dass er die Transportebene der darin flach liegenden Blechtafeln (08) in einer Schwenkbewegung von unten nach oben durchfährt und mit dieser Schwenkbewegung eine flach liegende durch den Durchlauftrockner (17) zu transportierende Blechtafel (08) aus der Transportebene vertikal aufrichtet, und
b) wobei in Transportrichtung (T) der bearbeiteten oder zu bearbeitenden Blechtafeln (08) nach dem Durchlauftrockner (17) als Maschineneinheit eine Entladestation (07) angeordnet ist, wobei die Entladestation (07) eine Transportvorrichtung (09) zum Transportieren von jeweils einzeln in einer Transportebene dieser Transportvorrichtung (09) flach liegenden Blechtafeln (08) aufweist, wobei die Entladestation (07) mindestens einen Drahtrahmen (22) aufweist, wobei der betreffende Drahtrahmen (22) um eine sich quer zur Transportrichtung (T) der zu transportierenden Blechtafeln (08) erstreckende Rotationsachse (23) schwenkbar ist, wobei jeder der Drahtrahmen (22) derart ausgebildet ist, dass er die Transportebene der mit der Transportvorrichtung (09) zu transportierenden Blechtafeln (08) in einer Schwenkbewegung von oben nach unten durchfährt und mit dieser Schwenkbewegung jeweils eine der vertikal aufgerichtet durch den Durchlauftrockner (17) transportierten Blechtafeln (08) in der Transportebene der Transportvorrichtung (09) der Entladestation (07) flach ablegt, wobei zumindest die als Beladestation (02) und als Durchlauftrockner (17) und als Entladestation (07) ausgebildeten und in Transportrichtung (T) der Blechtafeln (08) hintereinander angeordneten Maschineneinheiten durch mindestens ein gemeinsames jeweils für den Transport der Blechtafeln (08) vorgesehenes durch diese Maschineneinheiten hindurchlaufendes Zugmittel (29) mechanisch miteinander verkettet sind, wobei das mindestens eine die betreffenden Maschineneinheiten durchlaufende Zugmittel (29) sowohl an dem betreffenden schwenkbaren Drahtrahmen (22) der Beladestation (02) als auch an dem betreffenden schwenkbaren Drahtrahmen (22) der Entladestation (07) angreifend und eine Kopplung des betreffenden Drahtrahmens (22) mit dem betreffenden Zugmittel (29) herstellend ausgebildet ist, **dadurch gekennzeichnet, dass** die Beladestation (02) und/oder die Entladestation (07) jeweils eine Transportvorrichtung (09) mit zwei riemenfreien Randbereichen (R1; R2) aufweist bzw. aufweisen, wobei am betreffenden Drahtrahmen (22) der Beladestation (02) und/oder am betreffenden Drahtrahmen (22) der Entladestation (07) seitlich jeweils in Richtung eines nächstgelegenen sich längs zur Transportrichtung (T) der Blechtafeln (08) erstreckenden Randes der betreffenden Transportvorrichtung (09) auskragende Arme (26) angeordnet sind, die jeweils in eine in einen der Randbereiche (R1; R2) eingebrachte Aussparung (27) greifen.

2. Produktionslinie (01) nach Anspruch 1, **dadurch gekennzeichnet, dass** in Transportrichtung (T) der Blechtafeln (08) zwischen dem Durchlauftrockner (17) und der Entladestation (07) eine Kühlzone (18) ausgebildet ist, wobei diese Kühlzone (18) von dem mindestens einen die betreffenden Maschineneinheiten durchlaufenden Zugmittel (29) durchlaufen ist.

3. Produktionslinie (01) nach Anspruch 1 oder 2, **dadurch gekennzeichnet, dass** als mindestens eine weitere Maschineneinheit in Transportrichtung (T) der Blechtafeln (08) vor der Beladestation (02) eine Blechdruckmaschine (03) und/oder eine Lackiermaschine (06) angeordnet ist bzw. sind.

4. Produktionslinie (01) nach Anspruch 1 oder 2 oder 3, **dadurch gekennzeichnet, dass** das mindestens eine für den Transport der Blechtafeln (08) vorgesehene Zugmittel (29) in Form mindestens einer durch die betreffenden Maschineneinheiten hindurchlaufenden umlaufenden Kette ausgebildet ist.

5. Produktionslinie (01) nach Anspruch 1 oder 2 oder 3, **dadurch gekennzeichnet, dass** das mindestens eine für den Transport der Blechtafeln (08) vorgesehene Zugmittel (29) durch zwei spiegelbildlich ausgeführte Ketten ausgebildet ist, wobei diese Ketten über mehrere jeweils Zahnräder aufweisende Wellen (31) von einem Motor (32) synchron angetrieben sind.

6. Produktionslinie (01) nach Anspruch 1 oder 2 oder 3 oder 4 oder 5, **dadurch gekennzeichnet, dass** in einem Mittenbereich (M) der Transportvorrichtung (09) der Beladestation (02) und/oder in einem Mittenbereich (M) der Transportvorrichtung (09) der Entladestation (07) jeweils mindestens ein einzelner Transportriemen (11) angeordnet ist oder dass dort parallel zueinander zwei Transportriemen (11) angeordnet sind, wobei zu transportierende Blechtafeln (08) auf den jeweiligen Transportriemen (11) jeweils flach aufliegend angeordnet sind.

7. Produktionslinie (01) nach Anspruch 1 oder 2 oder 3 oder 4 oder 5 oder 6, **dadurch gekennzeichnet, dass** die Randbereiche (R1; R2) eine sich quer zur Transportrichtung (T) der Blechtafeln (08) erstreckende gleich große Breite aufweisen und/oder bezüglich einer Längserstreckung der Transportvorrichtung (09) symmetrisch angeordnet sind.

8. Produktionslinie (01) nach Anspruch 1 oder 2 oder 3 oder 4 oder 5 oder 6 oder 7, **dadurch gekennzeichnet, dass** die Aussparungen (27) in der Transportvorrichtung (09) der Beladestation (02) eine jeweils spitzwinklig entgegen der Transportrichtung (T) der Blechtafeln (08) in Richtung des nächstgelegenen sich längs zur Transportrichtung (T) der Blechtafeln (08) erstreckenden Randes der betreffenden Transportvorrichtung (09) verlaufende Abschrägung (28) in Form mindestens einer entsprechend verlaufenden Kante aufweisen und/oder dass die Aussparungen (27) in der Transportvorrichtung (09) der Entladestation (07) eine jeweils spitzwinklig in Transportrichtung (T) der Blechtafeln (08) in Richtung des nächstgelegenen sich längs zur Transportrichtung (T) der Blechtafeln (08) erstreckenden Randes der betreffenden Transportvorrichtung (09) verlaufende Abschrägung (28) in Form mindestens einer entsprechend verlaufenden Kante aufweisen.

9. Produktionslinie (01) nach Anspruch 6 oder 7 oder 8, **dadurch gekennzeichnet, dass** der mindestens eine Transportriemen (11) der in der Beladestation (02) angeordneten Transportvorrichtung (09) eine aufliegende Blechtafel (08) in ihrer Lineargeschwindigkeit abbremsend angetrieben ist und/oder dass der mindestens eine Transportriemen (11) der in der Entladestation (07) angeordneten Transportvorrichtung (09) eine aufliegende Blechtafel (08) in ihrer Lineargeschwindigkeit beschleunigend angetrieben ist.

10. Produktionslinie (01) nach Anspruch 6 oder 7 oder 8 oder 9, **dadurch gekennzeichnet, dass** jede der auf dem jeweiligen Transportriemen (11) aufliegenden Blechtafeln (08) jeweils durch Sog und/oder magnetisch gehalten ist, wobei der Sog und/oder die magnetische Haltekraft bedarfsweise angeschaltet oder abgeschaltet ist.

11. Produktionslinie (01) nach Anspruch 1 oder 2 oder 3 oder 4 oder 5 oder 6 oder 7 oder 8 oder 9 oder 10, **dadurch gekennzeichnet, dass** mindestens zwei Maschineneinheiten jeweils in einem eigenen Gestell (19; 21) ausgebildet sind, wobei unmittelbar aufeinanderfolgende Maschineneinheiten eine gemeinsame Fügestelle aufweisen.

12. Produktionslinie (01) nach Anspruch 1 oder 2 oder 3 oder 4 oder 5 oder 6 oder 7 oder 8 oder 9 oder 10 oder 11, **dadurch gekennzeichnet, dass** in der Transportebene der zu transportierenden Blechtafeln (08) unterhalb dieser Blechtafeln (08) jeweils ein Luftkissen ausgebildet ist und diese Blechtafeln (08) in ihrer Transportebene durch das Luftkissen schwebend angeordnet sind.

13. Produktionslinie (01) nach Anspruch 1 oder 2 oder 3 oder 4 oder 5 oder 6 oder 7 oder 8 oder 9 oder 10 oder 11 oder 12, **dadurch gekennzeichnet, dass** in den riemenfreien Randbereichen (R1; R2) jeweils ein Düsenfeld (13) ausgebildet ist, wobei in den jeweiligen Düsenfeldern (13) jeweils mehrere Düsen (14) angeordnet sind.

14. Produktionslinie (01) nach Anspruch 13, **dadurch gekennzeichnet, dass** in den jeweiligen Düsenfeldern (13) angeordnete Düsen (14) derart angeordnet sind, dass diese Düsen (14) Blasluft jeweils in Transportrichtung (T) der Blechtafeln (08) unter einem spitzen Winkel schräg nach außen gerichtet ausstoßen und/oder dass in den jeweiligen Düsenfeldern (13) angeordnete Düsen (14) jeweils derart angeordnet sind, dass diese Düsen (14) Blasluft jeweils senkrecht nach oben in Richtung der Unterseite einer auf dem oder den Transportriemen (11) flach aufliegenden Blechtafel (08) ausblasen.

15. Produktionslinie (01) nach Anspruch 6 oder 7 oder 8 oder 9 oder 10 oder 11 oder 12 oder 13 oder 14, **dadurch gekennzeichnet, dass** eine Umlaufgeschwindigkeit des die betreffenden Maschineneinheiten durchlaufenden Zugmittels (29) und die jeweilige Lineargeschwindigkeit der die Blechtafeln (08) transportierenden Transportriemen (11) in den jeweiligen Transportvorrichtungen (09) dieser Produktionslinie (01) miteinander synchronisiert sind.

## Claims

1. Production line (01) for processing metal sheets (08), comprising a plurality of different machine units, wherein at least one of these machine units is designed as a continuous dryer (17), wherein the continuous dryer (17) is designed in such a way that metal sheets (08) that are to be dried pass through this continuous dryer (17) in a vertically upright fashion,
a) wherein a loading station (02) is arranged as a machine unit upstream of the continuous dryer (17) in the transport direction (T) of the metal sheets (08) that have been processed or that are to be processed, wherein the loading station (02) has a transport device (09) for feeding respective individual metal sheets (08), which are laid flat in a transport plane of this transport device (09), to the continuous dryer (17), wherein the loading station (02) comprises at least one wire frame (22), wherein said wire frame (22) is pivotable in each case about an axis of rotation (23) which extends transversely to the transport direction (T) of the metal sheets (08) that are to be transported, wherein each of the wire frames (22) is designed in such a way that it travels in a pivoting movement from the bottom upward through the transport plane of the metal sheets (08) laid flat therein and by this pivoting movement sets vertically upright, out of the transport plane, a laid-flat metal sheet (08) that is to be transported through the continuous dryer (17), and
b) wherein an unloading station (07) is arranged as a machine unit downstream of the continuous dryer (17) in the transport direction (T) of the metal sheets (08) that have been processed or that are to be processed, wherein the unloading station (07) has a transport device (09) for transporting respective individual metal sheets (08), which are laid flat in a transport plane of this transport device (09), wherein the unloading station (07) comprises at least one wire frame (22), wherein said wire frame (22) is pivotable about an axis of rotation (23) which extends transversely to the transport direction (T) of the metal sheets (08) that are to be transported, wherein each of the wire frames (22) is designed in such a way that it travels in a pivoting movement from the top downward through the transport plane of the metal sheets (08) that are to be transported by the transport device (09) and by this pivoting movement lays flat, in the transport plane of the transport device (09) of the unloading station (07), in each case one of the metal sheets (08) that have been transported in a vertically upright fashion through the continuous dryer (17),
wherein at least the machine units which are designed as the loading station (02) and as the continuous dryer (17) and as the unloading station (07) and which are arranged one behind the other in the transport direction (T) of the metal sheets (08) are mechanically linked together by at least one common traction means (29), which is provided for transporting the metal sheets (08) and passes through these machine units, wherein the at least one traction means (29) that passes through said machine units is designed to act both on said pivotable wire frame (22) of the loading station (02) and on said pivotable wire frame (22) of the unloading station (07) and to couple said wire frame (22) to said traction means (29), **characterized in that** the loading station (02) and/or the unloading station (07) in each case has a transport device (09) with two belt-free edge regions (R1; R2), wherein arms (26) are arranged at the side of said wire frame (22) of the loading station (02) and/or at the side of said wire frame (22) of the unloading station (07), said arms projecting in each case in the direction of a closest edge of said transport device (09) that extends longitudinally in relation to the transport direction (T) of the metal sheets (08), each of said arms engaging in a cutout (27) formed in one of the edge regions (R1; R2).

2. Production line (01) according to claim 1, **characterized in that** a cooling zone (18) is formed between the continuous dryer (17) and the unloading station (07) in the transport direction (T) of the metal sheets (08), wherein the traction means (29) that passes through said machine units passes through this cooling zone (18).

3. Production line (01) according to claim 1 or 2, **characterized in that** a sheet printing machine (03) and/or a coating machine (06) is/are arranged as at least one further machine unit upstream of the loading station (02) in the transport direction (T) of the metal sheets (08).

4. Production line (01) according to claim 1 or 2 or 3, **characterized in that** the at least one traction means (29) provided for transporting the metal sheets (08) is designed in the form of a revolving chain that passes through said machine units.

5. Production line (01) according to claim 1 or 2 or 3, **characterized in that** the at least one traction means (29) provided for transporting the metal sheets (08) is formed by two chains which are a mirror image of each other, wherein these chains are driven synchronously by a motor (32) via a plurality of shafts (31) bearing toothed wheels.

6. Production line (01) according to claim 1 or 2 or 3 or 4 or 5, **characterized in that** in each case at least one individual transport belt (11) is arranged in a central region (M) of the transport device (09) of the loading station (02) and/or in a central region (M) of the transport device (09) of the unloading station (07), or **in that** two transport belts (11) are arranged there in parallel with each other, wherein metal sheets (08) that are to be transported are in each case arranged in a laid-flat manner on the respective transport belts (11).

7. Production line (01) according to claim 1 or 2 or 3 or 4 or 5 or 6, **characterized in that** the edge regions (R1; R2) have an equal width extending transversely to the transport direction (T) of the metal sheets (08) and/or are arranged symmetrically in relation to a longitudinal extension of the transport device (09).

8. Production line (01) according to claim 1 or 2 or 3 or 4 or 5 or 6 or 7, **characterized in that** the cutouts (27) in the transport device (09) of the loading station (02) have a slant (28) in the form of at least one suitably extending edge, which slant runs at an acute angle, counter to the transport direction (T) of the metal sheets (08), in the direction of the closest edge of said transport device (09) that extends longitudinally in relation to the transport direction (T) of the metal sheets (08), and/or **in that** the cutouts (27) in the transport device (09) of the unloading station (07) have a slant (28) in the form of at least one suitably extending edge, which slant runs at an acute angle, in the transport direction (T) of the metal sheets (08), in the direction of the closest edge of said transport device (09) that extends longitudinally in relation to the transport direction (T) of the metal sheets (08) .

9. Production line (01) according to claim 6 or 7 or 8, **characterized in that** the at least one transport belt (11) of the transport device (09) arranged in the loading station (02) is driven such as to decelerate the linear speed of a metal sheet (08) resting thereon, and/or **in that** the at least one transport belt (11) of the transport device (09) arranged in the unloading station (07) is driven such as to accelerate the linear speed of a metal sheet (08) resting thereon.

10. Production line (01) according to claim 6 or 7 or 8 or 9, **characterized in that** each of the metal sheets (08) resting on the respective transport belt (11) is held by suction and/or magnetically, wherein the suction and/or the magnetic holding force is switched on or off as required.

11. Production line (01) according to claim 1 or 2 or 3 or 4 or 5 or 6 or 7 or 8 or 9 or 10, **characterized in that** at least two machine units are each formed in a separate frame (19; 21), wherein machine units which directly follow each other have a common joining point.

12. Production line (01) according to claim 1 or 2 or 3 or 4 or 5 or 6 or 7 or 8 or 9 or 10 or 11, **characterized in that** an air cushion is formed below each metal sheet (08) in the transport plane of the metal sheets (08) that are to be transported, and due to the air cushion these metal sheets (08) are arranged in a floating manner in their transport plane.

13. Production line (01) according to claim 1 or 2 or 3 or 4 or 5 or 6 or 7 or 8 or 9 or 10 or 11 or 12, **characterized in that** a nozzle array (13) is formed in each of the belt-free edge regions (R1; R2), wherein in each case a plurality of nozzles (14) are arranged in the respective nozzle arrays (13).

14. Production line (01) according to claim 13, **characterized in that** nozzles (14) arranged in the respective nozzle arrays (13) are arranged in such a way that these nozzles (14) discharge blown air obliquely outward at an acute angle in the transport direction (T) of the metal sheets (08), and/or **in that** nozzles (14) arranged in the respective nozzle arrays (13) are in each case arranged in such a way that these nozzles (14) discharge blown air in each case vertically upward in the direction of the underside of a metal sheet (08) that is laid flat on the transport belt(s) (11).

15. Production line (01) according to claim 6 or 7 or 8 or 9 or 10 or 11 or 12 or 13 or 14, **characterized in that** a revolving speed of the traction means (29) that passes through said machine units and the respective linear speed of the transport belts (11) transporting the metal sheets (08) in the respective transport devices (09) of this production line (01) are synchronized with each other.

## Revendications

1. Ligne de production (01) pour l'usinage de plaques de tôle (08), avec plusieurs unités machine différentes, dans laquelle au moins une de ces unités machine est réalisée en tant que séchoir à passage continu (17), dans laquelle le séchoir à passage continu (17) est réalisé de telle sorte que les plaques de tôle (08) à sécher traversent ce séchoir à passage continu (17) de manière redressée verticalement,
a) dans laquelle dans la direction de transport (T) des plaques de tôle (08) usinées ou à usiner un poste de chargement (02) est disposé devant le séchoir à passage continu (17) en tant qu'unité machine, dans laquelle le poste de chargement (02) présente un dispositif de transport (09) pour l'amenée de plaques de tôle (08) à plat respectivement individuellement dans un plan de transport de ce dispositif de transport (09) vers le séchoir à passage continu (17), dans laquelle le poste de chargement (02) présente au moins un treillis (22), dans laquelle le treillis (22) concerné peut pivoter respectivement autour d'un axe de rotation (23) s'étendant transversalement par rapport à la direction de transport (T) des plaques de tôle (08) à transporter, dans laquelle chacun des treillis (22) est réalisé de telle sorte qu'il parcourt le plan de transport des plaques de tôle (08) à plat dans celui-ci dans un mouvement pivotant de bas en haut et avec ce mouvement pivotant redresse verticalement une plaque de tôle (08) à transporter à plat à travers le séchoir à passage continu (17) à partir du plan de transport, et
b) dans laquelle dans la direction de transport (T) des plaques de tôle (08) usinées ou à usiner un poste de déchargement (07) est disposé après le séchoir à passage continu (17) en tant qu'unité machine, dans laquelle le poste de déchargement (07) présente un dispositif de transport (09) pour le transport de plaques de tôle (08) respectivement individuellement à plat dans un plan de transport de ce dispositif de transport (09), dans laquelle le poste de déchargement (07) présente au moins un treillis (22), dans laquelle le treillis (22) concerné peut pivoter autour d'un axe de rotation (23) s'étendant transversalement par rapport à la direction de transport (T) des plaques de tôle (08) à transporter, dans laquelle chacun des treillis (22) est réalisé de telle sorte qu'il parcourt de haut en bas le plan de transport des plaques de tôle (08) à transporter avec le dispositif de transport (09) dans un mouvement pivotant et avec ce mouvement pivotant dépose à plat respectivement une des plaques de tôle (08) transportées de manière redressée verticalement à travers le séchoir à passage continu (17) dans le plan de transport du dispositif de transport (09) du poste de déchargement (07), dans laquelle au moins les unités machine réalisées en tant que poste de chargement (02) et en tant que séchoir à passage continu (17) et en tant que poste de déchargement (07) et disposées les unes derrière les autres dans la direction de transport (T) des plaques de tôle (08) sont enchaînées mécaniquement les unes aux autres par au moins un moyen de traction (29) commun prévu respectivement pour le transport des plaques de tôle (08) circulant à travers ces unités machine, dans laquelle le au moins un moyen de traction (29) traversant les unités machine concernées est réalisé de manière à agir aussi bien sur le treillis (22) pivotant concerné du poste de chargement (02) que sur le treillis (22) pivotant concerné du poste de déchargement (07) et de manière à produire un accouplement du treillis (22) concerné au moyen de traction (29) concerné, **caractérisée en ce que** le poste de chargement (02) et/ou le poste de déchargement (07) présente ou présentent respectivement un dispositif de transport (09) avec deux zones de bord (R1 ; R2) sans courroie, dans laquelle des bras (26) latéralement en saillie respectivement en direction d'un bord le plus proche du dispositif de transport (09) concerné s'étendant longitudinalement par rapport à la direction de transport (T) des plaques de tôle (08), qui s'engagent respectivement dans un évidement (27) ménagé dans une des zones de bord (R1 ; R2), sont disposés sur le treillis (22) concerné du poste de chargement (02) et/ou sur le treillis (22) concerné du poste de déchargement (07).

2. Ligne de production (01) selon la revendication 1, **caractérisée en ce que** dans la direction de transport (T) des plaques de tôle (08) une zone de refroidissement (18) est réalisée entre le séchoir à passage continu (17) et le poste de déchargement (07), dans laquelle cette zone de refroidissement (18) est traversée par le au moins un moyen de traction (29) traversant les unités machine concernées.

3. Ligne de production (01) selon la revendication 1 ou 2, **caractérisée en ce qu'**une machine à imprimer sur tôles (03) et/ou une vernisseuse (06) est ou sont disposées en tant qu'au moins une autre unité machine devant le poste de chargement (02) dans la direction de transport (T) des plaques de tôle (08).

4. Ligne de production (01) selon la revendication 1 ou 2 ou 3, **caractérisée en ce que** le au moins un moyen de traction (29) prévu pour le transport des plaques de tôle (08) est réalisé sous forme d'au moins une chaîne rotative circulant à travers les unités machine concernées.

5. Ligne de production (01) selon la revendication 1 ou 2 ou 3, **caractérisée en ce que** le au moins un moyen de traction (29) prévu pour le transport des plaques de tôle (08) est réalisé par deux chaînes conçues de manière symétrique, dans laquelle ces chaînes sont entraînées de manière synchrone par un moteur (32) par l'intermédiaire de plusieurs arbres (31) présentant respectivement des roues dentées.

6. Ligne de production (01) selon la revendication 1 ou 2 ou 3 ou 4 ou 5, **caractérisée en ce que** respectivement au moins une courroie de transport (11) individuelle est disposée dans une zone centrale (M) du dispositif de transport (09) du poste de chargement (02) et/ou dans une zone centrale (M) du dispositif de transport (09) du poste de déchargement (07) ou que à cet endroit deux courroies de transport (11) sont disposées parallèlement l'une à l'autre, dans laquelle les plaques de tôle (08) à transporter sont disposées respectivement à plat sur les courroies de transport (11) respectives.

7. Ligne de production (01) selon la revendication 1 ou 2 ou 3 ou 4 ou 5 ou 6, **caractérisée en ce que** les zones de bord (R1 ; R2) présentent une largeur identique s'étendant transversalement par rapport à la direction de transport (T) des plaques de tôle (08) et/ou sont disposées de manière symétrique par rapport à une étendue longitudinale du dispositif de transport (09).

8. Ligne de production (01) selon la revendication 1 ou 2 ou 3 ou 4 ou 5 ou 6 ou 7, **caractérisée en ce que** les évidement (27) dans le dispositif de transport (09) du poste de chargement (02) présentent un chanfrein (28) sous forme d'au moins une arête s'étendant de manière correspondante s'étendant respectivement à angle aigu à l'encontre de la direction de transport (T) des plaques de tôle (08) en direction du bord le plus proche du dispositif de transport (09) concerné s'étendant longitudinalement par rapport à la direction de transport (T) des plaques de tôle (08) et/ou que les évidements (27) dans le dispositif de transport (09) du poste de déchargement (07) présentent un chanfrein (28) sous forme d'au moins une arête s'étendant de manière correspondante respectivement à angle aigu dans la direction de transport (T) des plaques de tôle (08) en direction du bord le plus proche du dispositif de transport (09) concerné s'étendant longitudinalement par rapport à la direction de transport (T) des plaques de tôle (08).

9. Ligne de production (01) selon la revendication 6 ou 7 ou 8, **caractérisée en ce que** la au moins une courroie de transport (11) du dispositif de transport (09) disposé dans le poste de chargement (02) est entraînée de manière à freiner une plaque de tôle (08) à plat dans sa vitesse linéaire et/ou que la au moins une courroie de transport (11) du dispositif de transport (09) disposé dans le poste de déchargement (07) est entraînée de manière à accélérer une plaque de tôle (08) à plat dans sa vitesse linéaire.

10. Ligne de production (01) selon la revendication 6 ou 7 ou 8 ou 9, **caractérisée en ce que** chacune des plaques de tôle (08) à plat sur la courroie de transport (11) respective est maintenue respectivement par aspiration et/ou magnétiquement, dans laquelle l'aspiration et/ou la force de maintenue magnétique est activée ou désactivée si besoin est.

11. Ligne de production (01) selon la revendication 1 ou 2 ou 3 ou 4 ou 5 ou 6 ou 7 ou 8 ou 9 ou 10, **caractérisée en ce qu'**au moins deux unités machine sont réalisées respectivement dans un bâti (19 ; 21) propre, dans laquelle des unités machine consécutives présentent un point de jonction commun.

12. Ligne de production (01) selon la revendication 1 ou 2 ou 3 ou 4 ou 5 ou 6 ou 7 ou 8 ou 9 ou 10 ou 11, **caractérisée en ce que** dans le plan de transport des plaques de tôle (08) à transporter respectivement un coussin d'air est réalisé au-dessous de ces plaques de tôle (08) et ces plaques de tôle (08) sont disposées de manière à être en suspension dans leur plan de transport au moyen du coussin d'air.

13. Ligne de production (01) selon la revendication 1 ou 2 ou 3 ou 4 ou 5 ou 6 ou 7 ou 8 ou 9 ou 10 ou 11 ou 12, **caractérisée en ce que** respectivement un champ de buses (13) est réalisé dans les zones de bord (R1 ; R2) sans courroie, dans laquelle respectivement plusieurs buses (14) sont disposées dans les champs de buse (13) respectifs.

14. Ligne de production (01) selon la revendication 13, **caractérisée en ce que** les buses (14) disposées dans les champs de buse (13) respectifs sont disposées de telle sorte que ces buses (14) expulsent l'air de soufflage respectivement dans la direction de transport (T) des plaques de tôle (08) selon un angle aigu de manière dirigée à l'oblique vers l'extérieur et/ou que les buses (14) disposées dans les champs de buse (13) respectifs sont disposées respectivement de telle sorte que ces buses (14) soufflent l'air de soufflage respectivement verticalement vers le haut en direction de la face inférieure d'une plaque de tôle (08) à plat sur la ou les courroies de transport (11).

15. Ligne de production (01) selon la revendication 6 ou 7 ou 8 ou 9 ou 10 ou 11 ou 12 ou 13 ou 14, **caractérisée en ce qu'**une vitesse de rotation du moyen de traction (29) traversant les unités machine concernées et la vitesse linéaire respective des courroies de transport (11) transportant les plaques de tôle (08) dans les dispositifs de transport (09) respectifs de cette ligne de production (01) sont synchronisées l'une avec l'autre.
